# EUROPÄISCHE PATENTSCHRIFT

(11) **EP 0 165 278 B1**
(45) Veröffentlichungstag und Bekanntmachung des Hinweises auf die Patenterteilung: **28.08.1991**
(21) Anmeldenummer: 85900101.8
(22) Anmeldetag: 08.12.1984
(51) Int. Cl.: E01H 13/00

(54) **VERFAHREN ZUR BESEITIGUNG VON NEBEL AUS DER ATMOSPHÄRE**
PROCESS FOR ELIMINATING FOG FROM THE ATMOSPHERE
PROCEDE POUR ELIMINER LE BROUILLARD DE L'ATMOSPHERE

(30) Priorität: 12.12.1983 DE 3344809
(43) Veröffentlichungstag der Anmeldung: 27.12.1985
(73) Patentinhaber: BOGUSLAWSKI, Zbigniew, D-6078 Neu Isenburg (DE)
(72) Erfinder: BOGUSLAWSKI, Zbigniew, D-6078 Neu Isenburg (DE)
(74) Vertreter: Eyer, Eckhardt Philipp, Dipl.-Ing.
(86) Internationale Anmeldenummer: EP8400393
(87) Internationale Veröffentlichungsnummer: WO8502637

(56) Entgegenhaltungen:
- WO-A-84/02542
- BE-A- 693 797
- DE-A- 2 016 863
- DE-B- 1 005 304
- FR-A- 1 514 726
- GB-A- 449 321

## Beschreibung

Die Erfindung geht aus von einem Verfahren zur Beseitigung von Nebel aus der Atmosphäre eines begrenzten Flächengebietes, beispielsweise einer Straßenkreuzung, eines Flughafen-Vorfeldbereiches oder dergl., bei dem die Luft kontinuierlich in einem geschlossenen Kreislauf abgesaugt, zur Behandlung auf ihrem Umlaufweg durch einen eine Substanz enthaltenden Behälter geleitet und nach Entzug der Feuchtigkeit bis auf einen unterhalb der Sättigungsgrenze liegenden Wert in die Atmosphäre zurückgeführt wird.

Dieses beispielsweise aus der DE-A-20 16 863 bekannt gewordene Verfahren hat den wesentlichen Nachteil, daß das unmittelbare Eindringen von mit Feuchtigkeit übersättigter und damit unmittelbar zur Rücknebelung führender Luft in das behandelte Gebiet nicht verhindert werden kann.

Der vorliegenden Erfindung liegt demgemäß als Aufgabe die Schaffung eines Verfahrens zugrunde, mit dessen Hilfe eine schnelle Nebelbeseitigung möglich und eine vorbeugende Freihaltung begrenzter Gebiete von Nebel in dem Sinne erzielt wird, daß eine unmittelbare Rücknebelung aus den dem behandelten Gebiet benachbarten Gebieten verhindert ist. Die Erfindung besteht darin, daß die Behandlung mittels einer Substanz erfolgt, die mit den die Nebeltrübung bildenden Wassertröpfchen unter exothermer Reaktion ein gasförmiges Reaktionsprodukt abspaltet.

Durch die Erfindung ist ein Verfahren geschaffen, mit dessen Hilfe schnell und unter geringem Kostenaufwand eine längerwährende, erforderlichenfalls zeitlich unbegrenzte und insbesondere vorbeugende Nebelfreiheit begrenzter Flächenbereiche erreicht werden kann, wobei durch die unmittelbare Rückführung der durch die exotherme Reaktion erwärmten Luft in gleicher Menge nicht nur die Rücknebelung verhindert sondern darüberhinaus aufgrund der durch die Erwärmung eintretenden Volumenvergrößerung eine Verdrängung von nebelbeladener Atmosphäre in Bereiche außerhalb des behandelten Gebietes eintritt. Die entnebelnde bezw. vorbeugende Wirkung wird weiterhin dadurch verstärkt, daß durch die Volumenvergrößerung die relative Luftfeuchtigkeit überproportional verringert und damit das Wasseraufnahmevermögen der Luft wesentlich erhöht wird, wodurch die Nebelbeseitigung beschleunigt und die Vorbeugungswirkung gegen das Entstehen von Nebeltrübungen weiterhin verbessert wird.

Zur weiteren Verbesserung der Entnebelungswirkung kann der mit der Nebeltrübung reagierenden Substanz eine durch Hydrolyse und/oder Hydratation wasserbindende Substanz, beispielsweise kristallwasserfreies Natriumsulfat, Natriumhydrophosphat, Natriumcarbonat, Bariumoxid, Siliziumchlorid oder dergl. zugesetzt werden, wodurch die Luft bis auf einen unbeachtlichen Wasseranteil getrocknet und die Entnebelung weiterhin beschleunigt und stabilisiert werden kann.

Die Behandlung erfolgt, soweit die Beseitigung von bereits gebildetem Nebel betroffen ist, vorteilhaft mit einem Metallcarbid, vorzugsweise Calciumcarbid, einer Korngröße über 0,3 mm, vorzugsweise zwischen 1 mm und 150 mm, über das die Luft in dem Reaktionsbehälter geleitet wird, wobei das Karbid zur (mechanischen) Befreiung der Kornoberfläche von Reaktionsprodukten bezw. zur Erhaltung seiner vollen Reaktionsfähigkeit vorteilhaft kontinuierlich oder in regelmäßigen Abständen mechanisch durch Rührer oder mittels Druckluft umgewälzt wird. Hierbei kann dem Calciumcarbid zur Bindung des bei der Reaktion gegebenenfalls gebildeten Phosphins (PH3) ein oder mehrere Salze mit einem niedrigeren Redoxpotential als Phosphin, beispielsweise Silbernitrat oder Kupfersulfat sowie darüberhinaus zur Verbesserung der Reaktion eine Stickstoff und Wasserstoff enthaltende organische Substanz, beispielsweise ein Azan, Diazan, Triazan oder Tetraazan, ein Azen, Diazen, Triazen oder Tetraazen, ein Triazdien oder Tetraazdien, weiterhin Azo- oder Diazomethan, Ameisensäure, Methylhadrazin, Oxalsäure, Dimethylperoxid, in reiner Form oder als Salz zugesetzt werden.

Als ein durch Hydrolyse bezw. Hydratation Wasser bindendes Mittel kann der Substanz kristallwasserfreies Natriumsulfat, Natriumhydrophosphat, Natriumcarbonat, Bariumoxid, Siliziumchlorid oder dergl. in einer Menge bis zu 85 Gew.%, vorzugsweise zwischen 35 und 65 Gew.% zugesetzt werden. Mit dem insgesamt gleichen Ergebnis kann auch stufenweise oder alternativ gearbeitet werden derart, daß in getrennten Arbeitsgängen der Luft die die Nebeltrübung verursachende Feuchtigkeit durch Behandlung mit dem mit Wassertröpfchen unter exothermer Reaktion ein gasförmiges Reaktionsprodukt abspaltenden Material entzogen und ihre relative Luftfeuchtigkeit mittels der durch Hydratation oder Hydrolyse Wasser bindenden Substanz vermindert wird.

Die Substanz kann weiterhin zur Pufferung der Reaktion gegenüber Wasser indifferente Materialien, beispielsweise Alkali- oder Erdalkalikarbonate, etwa Calciumkarbonat oder Natriumkarbonat, enthalten.

Die die Nebeltrübung verursachende Feuchtigkeit kann in einem oder in getrennten Arbeitsgängen durch Behandlung mit dem mit Wassertröpfchen unter exothermer Reaktion ein gasförmiges Reaktionsprodukt abspaltenden Material einerseits und mittels der durch Hydratation oder Hydrolyse Wasser bindenden Substanz andererseits vermindert werden. Hierbei kann zur Verhinderung des Eindringens von schleichendem Nebel in das Behandlungsgebiet die Luft auf dessen Anströmseite abgesaugt und in einen Bereich außerhalb des Behandlungsgebietes abgeblasen werden.

Die Erfindung wird nachstehend anhand einiger Beispiele unter Bezugnahme auf die beigefügte Zeichnung erläutert. Es zeigen
- Fig. 1: eine schematische Darstellung einer Anlage zur wahlweise Beseitigung vorhandenen Nebels oder vorbeugenden Verhinderung des Entstehens von Nebel in einem begrenzten Gebiet,
- Fig. 2: eine andere Ausführungsform einer Anlage zur Beseitigung des schleichenden Nebels in schematischer Darstellung,
- Fig. 3: eine weitere Ausführungsform einer Anlage zur Nebelbeseitigung in schematischer Darstellung.

### Beispiel 1:

Es soll ein Flugplatz-Vorfeld mit Ausmaßen 50 x 30 x 15 m (22.500 m³) bei Windstille für einen nicht festliegenden Zeitraum von Nebel befreit werden. Es wird daher eine feste Einrichtung installiert, die - siehe Fig. 1 - aus zwei ortsfest montierten Reaktionsbehältern 7 und 8, einem Umwälzventilator 6 sowie einem ortsfest montierten, jedoch um etwa 15 m höhenverstellbaren System von Ansaugdüsen bezw. Auslaßöffnungen aufweisenden Saug- und Druckrohrleitungen 1, 2, 3, 4, 5 besteht. Die Leitungen bestehen aus Plastik oder Leichtmetall und sind nebeneinander in einem Abstand von beispielsweise ca. 8 bis 10 m gleichmäßig über das Aktionsfeld verteilt. Die Rohrkonstruktion wird von einem Hubgerätesystem oder aber von einer leichten Leichtmetall-Konstruktion getragen und verschoben. Die Saugrohrleitungen haben nach unten gerichtete Saugstutzen und die Druckrohrleitungen haben die Druckstutzen nach oben gerichtet, wobei die Saug- und Druckrohrleitungen als Zwillingsrohre ausgeführt und montiert werden.

Die Nebelluft wird durch die Saugrohrleitungen der Zwillingsrohre 1, 2, 3, 4, 5 mittels des Ventilators 6 angesaugt. Der Ventilator kann in Abhängigkeit der Zeit, innerhalb derer die Entnebelung des Gebietes sichergestellt werden muß, eine Leistung von 22 500 m³/h oder 45 000 m³/h oder darüber besitzen. Die angesaugte Luft gelangt auf ihrem Umlauf zunächst zur Beseitigung der Nebelfeuchtigkeit in den mit gemahlenem Karbid gefüllten Reaktionsbehälter 7 , und anschließend zur Verringerung der relativen Feuchtigkeit in den mit feinpulverigem Natriumsulfat gefüllten Reaktionsbehälter 8. Sie wird anschließend als klare und durch die exotherme Reaktion in Behälter 7 erwärmte Luft über die Druckrohrleitungen der Zwillingsleitung in das behandelte Gebiet zurückbefördert. Die Rohrleitungen in den Zwillingsrohren haben eine Durchmesser 325 (oder 460), die Sammelrohre einen Durchmesser von 750 (oder 1 000) mm. Der Chemikalienbedarf hängt von der Nebelkonzentration ab. Die Reaktionsbehälter haben einen Durchmesser von 2000/3500 mm.

### Beispiel 2:

Es soll ein Flugplatz-Vorfeld, wie im Beispiel 1, von schleichendem Nebel befreit werden. Es wird dieselbe Einrichtung wie im Beispiel 1 eingesetzt, wobei aber eine Zusatzeinrichtung (Fig. 2) auf der Einströmseite des Nebels in das behandelte Gebiet installiert wird, die aus einer Anzahl nebeneinander angeordenter Saugleitungen 10 besteht, die an die Saugleitung eines Ventilatorsystems angeschlossen sind und die Luft aus dem auf der Zuströmseite des nebelfrei zu haltenden Feldes gelegenen Korridor 11 absaugen. Die Saugleistung ist abhängig von der Einfließgeschwindigkeit des schleichenden Nebels, sie berechnet sich zu
bei einer Einfließgeschwindigkeit von 0,5 m/sek - 1 350 000 m³/h
bei einer Einfließgeschwindigkeit von 1,0 m/sek - 2 700 000 m³/h
bei einer Einfließgeschwindigkeit von 1,5 m/sek - 4 050 000 m³/h
Bei schleichendem Nebel kann derart verfahren werden, daß man an dem Behandlungsgebiet auf der Einfließseite des Nebels die Zusatzeinrichtung mit einer Leistung arbeiten läßt, die die ganze Einfließmenge erfaßt, wobei einerseits die aus dem vorgeschalteten Korridor 11 abgesaugte Luft in einen außerhalb des Behandlungsgebietes 12 gelegenen Raum 13 abgeführt und andererseits das Behandlungsgebiet auf die in Beispiel 1 beschriebene Weise entnebelt wird. Die Methode ist insoweit aufwendig und ihre Anwendung unter wirtschaftlichen Gesichtspunkten von Fall zu Fall zu überprüfen.

### Beispiel 3:

Es soll ein Flugplatz-Vorfeld, wie im Beispiel 1, vorbeugend gegen das Aufkommen von Nebel geschützt werden. Die Feuchtigkeitsanzeige nähert sich dem Sättigungsgrad von 100 %. Es wird dieselbe Anlage in Betrieb genommen wie im Beispiel 1, mit dem Ziel aber, die Sättigungsgrenze von 95 % kontinuierlich zu halten. Der Ventilator 6 beschickt nun nur den Reaktionsbehälter 8.

### Beispiel 4:

Es soll ein Fußballplatz 100 x 100 x 20 m (200 000 m³) entnebelt werden oder auch vorbeugend gegen Nebel geschützt werden. Man nützt dieselbe Verfahrensweise wie in der Fig. 1 mit dem Unterschied, daß das nach oben verschiebbare Einzelzwillingsrohr als fahrbare, beispielsweise auf einem Anhänger mit verschiebbarer Bühne montierte Anlage mit einer Arbeitsbreite von 10 bis 15 m in Bahnen über das ganze Arbeitsfeld verfahren wird. Bei einer Fahrtgeschwindigkeit von 5 km/h wird das Fußballfeld in (10 mal 100 m : 5000 m) x 1 h x 60 Min/h = 12 Min. total entnebelt. Wegen der großen Volumenmenge wird die Entnebelungsaktion auf eine Stunde verlängert, wobei die Leistung des Umwälzventilators auf ca. 40 000 m³/h erniedrigt werden kann.

### Beispiel 5:

In einer Großstadt soll ein Zebrastreifen in der Stadtmitte durchgehend nebelfrei gehalten werden. Der zu entnebelnde Raum beträgt 5 x 30 x 5 m (750 m³). Es wird aus Elementen die Entnebelunsanlage ortsfest aufgebaut oder eine fahrbare Einheit eingesetzt. Man bewegt rektangular gebaute Ringzwillingsrohre von unten nach oben und macht den Durchgang nebelfrei. Bei einem langandauernden Nebel erfolgt die Verschiebung der Ringzwillingsrohre in bestimmten Zeitabschnitten. Die Luft wird - siehe Fig. 3 - durch den Ventilator 14 angesaugt, durch den Reaktionsbehälter 15 und Filter 16 in die Druckleitung des Ringzwillingsrohres 17 geleitet.

## Patentansprüche

1. Verfahren zur Beseitigung von Nebel aus der Atmosphäre eines begrenzten Flächengebietes, beispielsweise einer Straßenkreuzung, eines Flughafen-Vorfeldbereiches oder dergl., bei dem die Luft kontinuierlich in einem geschlossenen Kreislauf abgesaugt, zur Behandlung auf ihrem Umlaufweg durch einen eine Substanz enthaltenden Behälter (7) geleitet und nach Entzug der Feuchtigkeit bis auf einen unterhalb der Sättigungsgrenze liegenden Wert in die Atmosphäre zurückgeführt wird, dadurch gekennzeichnet, daß die Behandlung mittels einer Substanz erfolgt, die mit den die Nebeltrübung bildenden Wassertröpfchen unter exothermer Reaktion ein gasförmiges Reaktionsprodukt abspaltet.

2. Verfahren nach Anspruch 1, dadurch gekennzeichnet, daß der mit der Nebeltrübung reagierenden Substanz eine durch Hydrolyse und/oder Hydratation wasserbindende Substanz, beispielsweise kristallwasserfreies Natriumsulfat, Natriumhydrophosphat, Natriumcarbonat, Bariumoxid, Siliziumchlorid oder dergl. zugesetzt wird.

3. Verfahren nach Anspruch 1, dadurch gekennzeichnet, daß die Behandlung mit einem Metallcarbid, vorzugsweise Calciumcarbid, einer Korngröße über 0,3 mm, vorzugsweise zwischen 1 mm und 150 mm erfolgt.

4. Verfahren nach Anspruch 3, dadurch gekennzeichnet, daß das Karbid zur (mechanischen) Befreiung der Kornoberfläche von Reaktionsprodukten und damit Erhaltung seiner vollen Reaktionsfähigkeit kontinuierlich oder in regelmäßigen Abständen mechanisch durch Rührer oder mittels Druckluft umgewälzt wird.

5. Verfahren nach Anspruch 3 oder 4, dadurch gekennzeichnet, daß das Calciumcarbid zur Bindung des bei der Reaktion gegebenenfalls gebildeten Phosphins (PH3) ein oder mehrere Salze mit einem niedrigeren Redoxpotential als Phosphin, beispielsweise Silbernitrat oder Kupfersulfat enthält.

6. Verfahren nach einem der Ansprüche 1 bis 5, dadurch gekennzeichnet, daß die Substanz als Zusatzmittel eine Stickstoff und Wasserstoff enthaltende organische Substanz, beispielsweise ein Azan, Diazan, Triazan oder Tetraazan, ein Azen, Diazen, Triazen oder Tetraazen, ein Triazdien oder Tetraazdien, weiterhin Azo- oder Diazomethan, Ameisensäure, Methylhadrazin, Oxalsäure, Dimethylperoxid, in reiner Form oder als Salz enthält.

7. Verfahren nach einem der Ansprüche 1 bis 6, dadurch gekennzeichnet, daß die Substanz als durch Hydrolyse bezw. Hydratation Wasser bindende Substanzen kristallwasserfreies Natriumsulfat, Natriumhydrophosphat, Natriumcarbonat, Bariumoxid, Siliziumchlorid oder dergl. enthält.

8. Verfahren nach Anspruch 7, dadurch gekennzeichnet, daß die durch Hydrolyse bezw. Hydratation Wasser bindende Substanzen in einer Menge bis zu 85 Gew.%, vorzugsweise zwischen 35 und 65 Gew.% in der mit der kondensierten Feuchtigkeit reagierenden Substanz enthalten ist.

9. Verfahren nach einem der Ansprüche 1 bis 8, dadurch gekennzeichnet, daß die Substanz zur Pufferung der Reaktion gegenüber Wasser indifferente Materialien, beispielsweise Alkali- oder Erdalkalikarbonate, etwa Calciumkarbonat oder Natriumkarbonat, enthält.

10. Verfahren nach einem der Ansprüche 2 bis 9, dadurch gekennzeichnet, daß in getrennten Arbeitsgängen der Luft die die Nebeltrübung verursachende Feuchtigkeit durch Behandlung mit dem mit Wassertröpfchen unter exothermer Reaktion ein gasförmiges Reaktionsprodukt abspaltenden Material entzogen und ihre relative Luftfeuchtigkeit mittels der durch Hydratation oder Hydrolyse Wasser bindenden Substanz vermindert wird.

11. Verfahren nach einem der Ansprüche 1 bis 8, dadurch gekennzeichnet, daß zur Verhinderung des Eindringens von schleichendem Nebel in das Behandlungsgebiet die Luft auf dessen Anströmseite abgesaugt und in einen Bereich außerhalb des Behandlungsgebietes abgeblasen wird.

## Claims

1. Process for eliminating fog from the atmosphere of a limited area, for example a crossroads, an airport apron, or the like, wherein the air is continuously drawn-off by suction in a closed loop, it is conducted through a container (7), containing a substance, for treatment along its circulatory path and, after the moisture has been removed, it is returned into the atmosphere down to a value lower than the saturation limit value, characterised in that the treatment is carried out by means of a substance which, with the water droplets forming the fog turbidity, releases a gaseous reaction product by an exothermic reaction.

2. Process according to claim 1, characterised in that a substance, which is capable of binding water by hydrolysis and/or hydration, for example anhydrous sodium sulfate, sodium hydrophosphate, sodium carbonate, barium oxide, silicon chloride or the like, is added to the substance which reacts with the fog turbidity.

3. Process according to claim 1, characterised in that the treatment is carried out with a metal carbide, preferably calcium carbide, of a particle size of more than 0.3 mm, preferably between 1 mm and 150 mm.

4. Process according to claim 3, characterised in that the carbide for the (mechanical) release of reaction products from the particle surface, and hence for achieving its full reactivity, is circulated continuously or at regular intervals mechanically by agitators or by means of compressed air.

5. Process according to claim 3 or 4, characterised in that the calcium carbide for binding the phosphine (PH₃), possibly formed during the reaction, contains one or a plurality of salts having a lower redox potential than phosphine, for example silver nitrate or copper sulfate.

6. Process according to one of claims 1 to 5, characterized in that the substance contains, as an additive, an organic substance which contains nitrogen and oxygen, for example, an azane, diazane, triazane or tetraazane, an azene, diazene, triazene or tetraazene, a triazdiene or tetraazdiene, as well as azo or diazomethane, formic acid, methyl hydrazine, oxalic acid, dimethyl peroxide, in pure form or as a salt.

7. Process according to one of claims 1 to 6, characterized in that the substance contains, as substances which bind water by means of hydrolysis or hydration, anhydrous sodium sulfate, sodium hydrophosphate, sodium carbonate, barium oxide, silicon chloride or the like.

8. Process according to claim 7, characterized in that the substances binding water by means of hydrolysis or hydration are contained in an amount up to 85 % by wt., preferably between 35 and 65 % by wt., in the substance which reacts with the condensed moisture.

9. Process according to one of claims 1 to 8, characterized in that the substance for buffering the reaction contains materials which are unaffected by water, for example alkali or alkaline-earth carbonates, possibly calcium carbonate or sodium carbonate.

10. Process according to one of claims 2 to 9, characterized in that the moisture, which causes the fog turbidity, is removed from the air in separate operations by being treated with the material which releases a gaseous reaction product with water droplets by an exothermic reaction, and its relative air moisture is reduced by means of the substance which binds water by means of hydration or hydrolysis.

11. Process according to one of claims 1 to 8, characterized in that, to prevent swirling fog from entering the treatment area, the air is removed by suction at its inflow side and blown away into a region externally of the treatment area.

## Revendications

1. Procédé de dénébulation de l'atmosphère d'une zone plane limitée, par exemple un croisement de rues, l'aire d'évolution d'un aérodrome ou aéroport et analogues, conformément auquel on aspire l'air en continu dans un circuit fermé, on le fait passer par un récipient (7) contenant une substance, au cours de sa circulation dans le circuit, en vue de son traitement et, après l'élimination de l'humidité jusqu'à une valeur inférieure à la limite de saturation, on le renvoie dans l'atmosphère, caractérisé en ce que le traitement s'effectue avec une substance qui provoque la séparation d'un produit de réaction gazeux par réaction exothermique avec les gouttelettes d'eau qui forment ou engendrent le brouillard.

2. Procédé suivant la revendication 1, caractérisé en ce que l'on ajoute à la substance réagissant sur le brouillard une substance liant l'eau par hydrolyse et/ou hydratation, par exemple du chlorure de silicium, de l'oxyde de baryum, du carbonate de sodium, de l'hydrophosphate de sodium, du sulfate de sodium, exempt d'eau de cristallisation, ou analogues.

3. Procédé suivant la revendication 1, caractérisé en ce que le traitement s'effectue avec un carbure de métal, de préférence le carbure de calcium, d'un calibre de grains supérieur à 0,3 mm, de préférence compris entre 1 mm et 150 mm.

4. Procédé selon la revendication 3, caractérisé en ce que l'on agite le carbure en continu ou à des intervalles réguliers mécaniquement par un agitateur ou à l'aide d'air comprimé en vue de la libération (mécanique) des surfaces des grains de produits de réaction et de l'obtention concomitante de son plein pouvoir réactionnel.

5. Procédé suivant la revendication 3 ou 4, caractérisé en ce que le carbure de calcium contient, en vue de la liaison ou de la fixation de la phosphine (PH₃) éventuellement engendrée au cours de la réaction, un ou plusieurs sels d'un potentiel redox inférieur à celui de la phosphine, par exemple du nitrate d'argent ou du sulfate de cuivre.

6. Procédé suivant l'une des revendications 1 à 5, caractérisé en ce que la substance contient, à titre d'additif, une substance organique contenant de l'azote et de l'hydrogène, par exemple un azane, un diazane, un triazane ou un tétrazane, un azène, un diazène, un triazène ou un tétrazène, un triazdiène ou un tétrazdiène, de surcroît, l'azo- ou le diazo-méthane, l'acide formique, la méthyladrazine, l'acide oxalique, le peroxyde de diméthyle, sous forme pure ou sous forme de sel.

7. Procédé suivant l'une des revendications 1 à 6, caractérisé en ce que la substance contient, à titre de substances liant l'eau par hydrolyse ou hydratation, du chlorure de silicium, de l'oxyde de baryum, du carbonate de sodium, de l'hydrophosphate de sodium ou du sulfate de sodium, exempt d'eau de cristallisation, ou analogues.

8. Procédé suivant la revendication 7, caractérisé en ce que les substances liant l'eau par hydrolyse ou hydratation sont contenues dans la substance réagissant sur l'humidité condensée en une proportion allant jusqu'à 85% en poids, de préférence entre 35 et 65% en poids.

9. Procédé suivant l'une des revendications 1 à 8, caractérisé en ce que la substance contient, en vue du tamponnement de la réaction, des matières inertes vis-à-vis de l'eau, par exemple des carbonates de métaux alcalins ou de métaux alcalino-terreux, par exemple du carbonate de calcium ou du carbonate de sodium.

10. Procédé suivant l'une des revendications 2 à 9, caractérisé en ce que l'on élimine de l'air, par étapes opératoires séparées, l'humidité qui cause le brouillard par traitement par la matière qui provoque la séparation d'un produit de réaction gazeux par réaction exothermique sur les goutelettes d'eau et on réduit son humidité relative à l'aide de la substance liant ou fixant l'eau par hydratation ou hydrolyse.

11. Procédé selon l'une des revendications 1 à 8, caractérisé en ce qu'en vue d'empêcher la pénétration d'un brouillard traînant dans la zone de traitement, on aspire l'air du côté par où ce brouillard arrive et on l'expulse en une zone située en-dehors de la zone de traitement.
